# FASCICULE DE BREVET EUROPEEN

(11) **EP 0 001 959 B1**
(45) Date de publication et mention de la délivrance du brevet: **07.01.1981**
(21) Numéro de dépôt: 78420011.5
(22) Date de dépôt: 16.10.1978
(51) Int. Cl.: B65D 51/22

(54) **Dispositif d'inviolabilité pour récipient dont le goulot est fermé par une capsule vissée et procédé pour effectuer la première ouverture du récipient**
Garantievorrichtung für Behälter dessen Mündung mit einer Schraubkapsel verschlossen ist sowie Verfahren zum ersten Öffnen des Behälters
Tamperproof device for container with a neck closed by a threaded cap and process for the first opening of the container

(30) Priorité: 28.10.1977 FR 7733345
(43) Date de publication de la demande: 16.05.1979
(73) Titulaire: CEBAL, F-92115 Clichy (FR)
(72) Inventeur: Golebiewsky, François, F-51800 Sainte Menehould (FR)
(74) Mandataire: Mougeot, Jean-Claude

## Description

L'objet de l'invention est un dispositif d'inviolabilité pour récipient dont le goulot est fermé par une capsule vissée. Un autre objet de l'invention est un procédé pour effectuer la première ouverture du récipient.

On connaît divers dispositifs d'inviolabilité garantissant au consommateur que le récipient qu'il achète n'a pas été frauduleusement ouvert, que le contenu n'a pas été pollué ou même soutiré et remplacé par un produit sans valeur.

On connaît des tubes souples dont le goulot en matière plastique est obturé par un bouchon incorporé en forme de tube borgne. L'extrémité ouverte du tube borgne est relié à l'extrémité du goulot par une zone de moindre résistance que l'on peut aisément arracher par torsion. L'extrémité fermée du tube borgne a un diamètre extérieur correspondant au diamètre intérieur de l'ouverture pratiquée à l'extrémité du goulot par rupture du tube borgne. On peut ainsi refermer provisoirement le goulot en retournant le bouchon et en enfonçant l'extrémité fermée du tube borgne, comme représenté sur le brevet français N° 1 181 592.

Cependant, ce bouchage n'est pas pleinement satisfaisant car l'enfoncement à force de l'extrémité du tube borgne dans le goulot constitue un mode d'assemblage très rudimentaire.

De plus, l'extrémité du bouchon a pu être pollué par des contacts incontrôlables.

On connaît aussi des capsules vissées avec une bande ou collerette périphérique fracturable le long d'une ligne de moindre résistance.

On connaît des dispositifs d'inviolabilité consistant en un opercule mince en aluminium collé sur l'ouverture du goulot. Cet opercule doit être arraché ou fracturé avant de soutirer le produit contenu. Ce dispositif à l'inconvénient d'une mauvaise visualisation.

Il oblige à dévisser la capsule de protection et à examiner attentivement l'opercule pour vérifier l'état de l'opercule. Il oblige le fabricant de récipient à effectuer une opération supplémentaire de mise en place et collage de l'opercule mince avant vissage du bouchon.

On connaît des opercules minces en matière plastique fabriqués d'une seule pièce avec le goulot également en matière plastique mais on ne peut obtenir des opercules en plastique d'épaisseur bien précise, et donc, toujours d'épaisseur suffisamment faible. Les matières plastiques sont des matériaux élastiques, peu malléables. l'ouverture de tels opercules nécessite un outil.

On connaît également le brevet US 3 784 045. Il décrit un goulot en matière plastique obturé par un embout qui le prolonge en lui étant relié par une zone circulaire de moindre résistance. L'ouverture du récipient se fait par sectionnement de cette zone de moindre résistance, ce sectionnement se fait aisément par vissage sur le goulot d'une bague qui est munie soit d'une lame coupante, soit de 2 filetages de pas différents et correspondant respectivement l'un à celui de l'embout, l'autre à celui du goulot. Après sectionnement, l'embout reste solidaire de la bague ce qui permet de reboucher le goulot après le premier usage.

Ce dispositif ne permet cependant pas un rebouchage vraiment étanche du goulot, ceci du fait que l'embout ne se trouve pas fermement bloqué dans la bague ou au fond de la capsule qui peut en tenir lieu. Un espace nuisible peut subsister au fond de la capsule.

L'objet de la présente invention est un nouveau dispositif d'inviolabilité constitué par un goulot fermé par une capsule vissée, mais initialement obturé par un embout en forme de tube borgne qui prolonge le goulot. Dès la première ouverture, cet embout se trouve positivivement bloqué au fond de la capsule de fermeture. Il fait désormais fonction de joint d'étanchéité sans que le produit ne puisse jamais venir en contact avec la capsule qui peut n'être pas aussi aseptique qu'il serait souhaitable.

Dans ce dispositif, l'extrémité ouverte du tube borgne est reliée à l'extrémité du goulot par une zone affaiblie. Cette zone affaiblie a un diamètre extérieur inférieur à celui du tube borgne. Le tube borgne est fileté selon un filetage de même axe et de même pas que le filetage du goulot, les filets du tube borgne correspondant à ceux du goulot, en sorte que goulot et capsule se vissent en même temps dans une capsule à double taraudage. Pour cela, la capsule, en plus de son taraudage principal complémentaire du filetage du goulot, comporte un taraudage auxiliaire de même axe et même pas (p) complémentaire du filetage du tube borgne. La distance entre la fond du taraudage auxiliaire de la capsule et l'extrémité inférieure de son taraudage principal est inférieure à la distance entre l'extrémité du tube borgne et la bas du filetage principal du goulot tandis que la profondeur du taraudage auxiliaire est inférieure à la hauteur due tube borgne. Ainsi, lorsque l'on visse la capsule simultanément sur le tube borgne et le goulot, c'est le fond du filetage auxiliaire de la capsule qui bute, en premier, sur l'extrémité fermée du tube borgne, avant que le vissage de la capsule sur le goulot ne soit total. Le tube borgne est alors bloqué au fond de la capsule. Si l'on poursuit le vissage, le tube borgne est entraîné par la capsule et s'enfonce dans le goulot avec un mouvement hélicoïdal. La zone affaiblie reliant le tube borgne à l'extrémité du goulot se rompt rapidement par cisaillement: il suffit de poursuivre le vissage pendant environ 1/3 de tour. Pour assurer une rupture aisée, on donne généralement à la zone affaiblie du tube borgne, une épaisseur d'environ 1/3 de celle de la paroi du tube borgne. Cette zone affaiblie correspond à un sillon périphérique réduisant l'épaisseur de matière au niveau du raccordement du tube borgne avec le goulot. Le diamètre extérieur de la zone affaiblie est ainsi inferieur au diamètre du tube, ce qui lui permet de pénétrer légèrement dans le goulot au cours de l'opération d'enfoncement - cisaillement lorsque l'on continue à visser la capsule.

L'objet de l'invention est donc également un procédé pour la première ouverture d'un récipient muni d'un dispositif d'inviolabilité précité selon lequel on bloque par vissage le tube borgne dans le fond de la capsule et que l'on rompt la zone affaiblie par torsion et enfonc- ment dans la goulot.

La distance maximale entre le fond du taraudage auxiliaire et le bas du taraudage principal de la capsule peut varier selon l'élasticité et la fragilité des matériaux. Elle est généralement inférieure d'au moins un demi- pas de filetage à la distance entre l'extrémité du tube borgne et le bas du filetage principal du goulot. Ceci permet un vissage d'au moins 1/2 tour après que le fond de la capsule ait buté sur l'extrémité du tube borgne. La profondeur du taraudage auxiliaire de la capsule doit également être inférieure d'au moins 1/2 pas à la hauteur du tube borgne pour que le bas du filetage auxiliaire ne bute pas sur l'extrémité du goulot.

Le diamètre du tube borgne est généralement de l'ordre de la moitié du diamètre du goulot.

De tels dispositifs sont aisément réalisables en matières plastiques diverses tels que P.C.V., polyéthylène, polypropylène; ils sont particulièrement adaptés à la réalisation de têtes de tubes souples métalliques ou en plastique.

L'invention sera mieux comprise par la description ci-après d'un exemple particulier, ainsi que par le dessin joint.

Le dessin joint représente, en coupe axiale, une tête de tube souple en polyéthylène monté par encliquetage ou à force sur un corps de tube souple (1) en aluminium.

La tête due tube souple (1) comporte à sa partie supérieure un goulot fileté (2) de forme classique prévu pour être fermé par une capsule (3) vissée ou moyen d'un taraudage (4).

Le goulot (2) de la tête est prolongé par un tube borgne (5) dont l'extérieur est fileté selon un filetage de diamètre inférieur à celui du goulot (2), mais de même pas et dont les filets sont en concordance. Las base de ce tube borgne (5) est reliée à l'extrémité du goulot (2) par une zone affaiblie (6) du diamètre réduit, ceci tant par rapport au diamètre extérieur (D) du goulot (2) qu'au diamètre (d) du tube borgne (5). Cette réduction de diamètre correspond à un sillon périphérique au niveau du raccordement du tube borgne (5) avec le goulot (2) laissant à la zone affaiblie une épaisseur (e).

La capsule (3) comporte elle-même deux taraudages coaxiaux complémentaires chacun d'un filetage de la tête. Le taraudage principal (4) de la capsule permet son vissage sur le goulot (2). Le taraudage auxiliaire (7) a un diamètre (d) correspondant à celui du filetage du tube borgne (5); sa profondeur (1) est inférieure à la hauteur (h) du tube borgne (5). Le diamètre (D) du taraudage principal (4) correspond à celui du filetage du goulot. La distance (L) entre le fond (8) du taraudage auxiliaire (7) et le bas du taraudage principal (4) est inférieure à la distance (H) entre l'extrémité du tube borgne (5) et le bas (9) du filetage principal du goulot (2). Ainsi, lors du premier vissage de la capsule (3) sur la tête du tube souple avant utilisation du contenu, les deux taraudages (4 et 7) de même pas, et dont les filets se correspondent, se vissent simultanément sur le goulot (2) et le tube borgne (5). L'extrémité du tube borgne (5) vient buter en premier sur le fond (8) du taraudage auxiliaire (7) avant vissage complet de la capsule jusqu'au bas (9) du goulot (2). Il importe seulement, lors de ce premier vissage, d'exercer un effort limité pour que le vissage s'arrête sans forcer dés que le fond (8) du taraudage auxiliaire bute sur l'extrémité du tube borgne (5).

Pour effectuer une perforation dans le goulot et pouvoir utiliser le contenu du récipient, on force légèrement le vissage; il peut se poursuivre sur le goulot (2) par le taraudage (4) mais non sur le tube (5) qui bute sur le fond (8). Le tube (5) est entraîné par le déplacement hélicoïdal de la capsule (3), qui continue à se visser sur le goulot (2). La zone affaiblie (6) s'enfonce légèrement dans l'extrémité du goulot (2) en fléchissant et en subissant un effort de torsion. La zone affaiblie (6) se rompt aisément par cisaillement sans que l'on ait à poursuivre le vissage plus de 1/3 de tour environ, créant ainsi la perforation souhaitée à l'extrémité du goulot (2).

On comprend aisément que, pour que cette opération soit possible, il importe que le capsule (3) en ce vissant ne vienne pas buter sur le bas (9) du filetage principal du goulot (2) ni sur l'extrémité du goulot lui-même avant que la zone affaiblie (6) ait subi un effort de torsion- cisaillement suffisant. Plus simplement, il importe d'avoir simultanément H > L et h > 1. En pratique, on prendra généralement H-L = h-I avec H-L >

On conçoit également que si la capsule (3), pour des raisons d'esthétique ou de facilité de gerbage, comporte une jupe (10) de même diamètre extérieur que le tube souple (1), il importe de prévoir un jeu (E) entre le bas de la jupe et l'épaule du tube souple. On doit avoir sensiblement: E = H - L.

Ainsi, l'utilisation de ce dispositif est particulièrement facile. La capsule (3) est vissée simultanément sur le goulot (2) et le tube borgne (5) jusqu'à ce que l'extrémité du tube borgne (5) bute sans forcer sur le fond (8) du taraudage auxiliare (7).

La tête du tube avec sa capsule (3), en place est montée sur le tube souple (1). Le tube (1) est rempli, par le bas, de produit consommable. Selon le procédé habituel avec les tubes souples, le bas du tube (1) est scellé immédiatement après remplissage et le tube plein expédié chez un distributeur. Il est facile de constater chez le distributeur que le tube n'a pas été frauduleusement ouvert par simple vérification du jeu (E) entre jupe (10) et tête de tube ou du jeu (H - L) entre le bas du taraudage principal (4) de la capsule et la bas (9) du filetage principal du goulot, sans même avoir à dévisser complètement la capsule. On peut également dévisser complètement la capsule sans détériorer en aucune façon le dispositif d'inviolabilité.

Lorsque le consommateur veut utiliser le contenu, il force d'environ 1/3 de tour le vissage de la capsule (3). La zone affaiblie (6) se rompt facilement. En dévissant ensuite la capsule (3), le tube borgne (5) reste bloqué contre le fond de la capsule. Au cours des rebouchages ultérieurs, la base du tube borgne (5) au niveau de la zone affaiblie (6) sevira de joint d'étanchéité sur le goulot. La base du tube borgne (5) n'a pu être polluée par aucun élément extérieur.

Dans l'exemple représenté, la tête du tube souple, avec son goulot (2) et son tube borgne (5) sont en polypropylène ainsi que la capsule (3). Le tube (1) est en aluminium.

Les dimensions des éléments de la tête du tube sont sensiblement les suivantes:

Le tube (1) pourrait aussi bien être réalisé en matière plastique ou en complexe métallo-plastique.

## Revendications

1. Dispositif d'inviolabilité pour récipient dont le goulot est fermée par une capsule vissée, l'orifice de ce goulot étant initialement obturé par un tube borgne fileté extérieurement dont l'extrémité ouverte est reliée à l'extrémité du goulot par une zone affaiblie, dont le diamètre est inférieur à celui du tube borgne, tandis que la capsule comporte un double taraudage, l'un complémentaire du filetage du goulot, l'autre complémentaire du filetage du tube borgne, caractérisé en ce que les deux taraudages ont même axe et même pas (p) et que leurs filets sont en concordance, ce qui permet leur vissage simultané, en ce que la distance (L) entre le fond (8) du taraudage auxiliaire (7) et le bas du taraudage principal (4) est inférieure à la distance (H) entre l'extrémité du tube borgne et le bas (9) du filetage principal (4) du goulot, tandis que la profondeur (1) du taraudage auxiliaire est inférieure à la hauteur (h) du tube borgne (5), la capsule (3) se vissant simultanément sur le goulot (2) et le tube borgne (5) et venant buter en premier par le fond (8) de son taraudage auxiliaire sur l'extrémité fermée du tube borgne (5).

2. Dispositif selon l'une quelconque revendications 1 ou 2, caractérisé en ce que les valeurs H-L et h-1 sont l'une et l'autre au moins égales à

3. Dispositif selon l'une quelconque des revendications 1 ou 2, caractérisé en ce que le diamètre extérieur (d) du tube borgne est sensiblement égal à la moitié du diamètre (D) du goulot.

4. Dispositif selon l'une quelconque des revendications 1, 2, ou 3, caractérisé en ce que le goulot du récipient et la capsule sont en matière plastique tel que polypropylène, polyéthylène, P.C.V.

5. Dispositif selon l'une quelconque- revendications 1, 2, 3 ou 4, caractérisé en ce que le goulot du récipient est une tête en plastique encliquetée ou emmanchée à force sur un tube métallique (1).

6. Dispositif selon l'une quelconque revendications 1, 2, 3, 4, ou 5, caractérisé en ce que le goulot du récipient est une tête en plastique surmoulée ou soudée sur un corps de tube souple en matière plastique ou en complexe métallo-plastique.

7. Procédé pour la première ouverture d'un récipient muni d'un dispositif d'inviolabilité selon l'une des revendications 1 à 6, caractérisé en ce qu'on bloque par vissage le tube borgne (5) dans le fond de la capsule (3) et que l'on rompt la zone affaiblie (6) par torsion et enfoncement dans le goulot (2).

## Claims

1. An inviolability device for a container having its neck closed by a screw cap, the orifice of this neck initially being blocked by a blind tube having an external screw thread, the open end of which is connected to the end of the neck by a weakened zone having a diameter which is smaller than that of the blind tube while the cap comprises a double tapping, one of which complements the screw thread of the neck and the other of which complements the screw thread of the blind tube, characterised in that the two tappings h we the same axis and the same pitch p and that their threads are in harmony, thus allowing them to be screwed simultaneously, in that the balance L between the bottom 8 of the auxiliary tapping 7 and the base of the main tapping 4 is smaller than the distance H between the end of the blind tube and the base 9 of the main screw thread 4 of the neck, while the depth 1 of the auxiliary tapping is smaller than the height h of the blind tube 5, the cap 3 screwing simultaneously on to the neck 2 and the blind tube 5 butting first with the bottom 8 of its auxiliary tapping against the closed end of the blind tube 5.

2. A device according to any one of claims 1 or 2, characterised in that the values H-L and h-I are each at least equal to

3. A device according to any one of claims 1 or 2, characterised in that the external diameter d of the blind tube is substantially equal to half the diameter D of the neck.

4. A device according to any one of claims 1, 2 or 3, characterised in that the neck of the container and the cap are made of plastic material such a polypropylene, polytheylene, PVC.

5. A device according to any one of claims 1, 2, 3 or 4, characterised in that the neck of the container is a plastic head which is forcefully ratched or fixed on a metal tube 1.

6. A device according to any one of claims 1, 2, 3, 4 or 5, characterised in that the neck of the container is a plastic head which is moulded or welded on to a flexible tube body made of plastic material or of a metallo-plastic complex.

7. A process for the first opening of a container provided with an inviolability device according to one of claims 1 to 6, characterised in that the blind tube 5 is blocked by screwing in the bottom of the cap 3 and the weakened zone 6 is broken by torsion and by driving into the neck 2.

## Patentansprüche

1. Unverletzlichkeitseinrichtung für einen Behälter, dessen Hals durch eine geschraubte Kapsel verschlossen ist, wobei die Öffnung dieses Halses anfangs durch ein einseitig geschlossenes, mit Außengewinde versehenes Rohr verschlossen ist, dessen offenes Ende mit dem Ende des Halses über eine geschwächte Zone verbunden ist, deren Durchmesser geringer als der des Rohres ist, während die Kapsel ein doppeltes Gewinde, und zwar das eine komplementär zum Gewinde des Halses und das andere komplementär zum Gewinde des Rohres aufweist, dadurch gekennzeichnet, daß die beiden Kapselg ewinde gleiche Achse und gleiche Steigung (p) aufweisen und ihre Gewindegänge gleichläufig sind, was ihre gleichzeitiges Schrauben ermöglicht, und daß der Abstand (L) zwischen dem Boden (8) des Hilfsgewindes (7) und dem Boden des Hauptgewindes (4) geringer als der Abstand (H) zwischen dem Ende des einseitig geschlossenen Rohres und dem Boden (9) des Hauptgewindes (4) des Halses ist, während die Tiefe (1) des Hilfsgewindes geringer als die Höhe (h) des Rohres (5) ist, wobei sich die Kapsel (3) gleichzeitig auf den Hals (2) und das Rohr (5) schraubt und zuerst mit dem Boden (8) seines Hilfsgewindes am geschlossenen Ende des Rohres in Anschlag kommt.

2. Einrichtung nach Anspruch 1, dadurch gekennzeichnet, daß die Werte H-L und h-I der eine und der andere wenigstens gleich sind.

3. Einrichtung nach einem der Ansprüche 1 oder 2, dadurch gekennzeichnet, daß der äußere Durchmesser (d) des einseitig geschlossenen Rohres etwa gleich der Hälfte des Durchmessers (D) des Halses ist.

4. Einrichtung nach einem der Ansprüche 1, 2 oder 3, dadurch gekennzeichnet, daß der Hals des Behälters und die Kapsel aus Kunststoff, wie Polypropylen, Polyäthylen, P.C.V. bestehen.

5. Einrichtung nach einem der Ansprüche 1, 2, 3 oder 4, dadurch gekennzeichnet, daß der Hals des Behälters ein Kunststoffkopf ist, der auf ein metallisches Rohr (1) mit Zwang aufgerastet oder aufgeschrumpft ist.

6. Einrichtung nach einem der Ansprüche 1, 2, 3,4 oder 5, dadurch gekennzeichnet, daß der Hals des Behälters ein Kunststoffkopf ist, der an einem schmiegsamen Rohrkörper aus Kunststoff oder Metall-Kunststoff-Verbund angeformt oder angeschweißt ist.

7. Verfahren zum ersten Öffnen eines Behälters, der mit einer Unverletzlichkeits^{:} einrichtung gemäß einem der Ansprüche 1 bis 6 ausgerüstet ist, dadurch gekennzeichnet, daß man durch Schrauben das einseitig geschlossene Rohr (5) im Boden der Kapsel (3) blockiert und die geschwächte Zone (6) durch Torsion und Eindrücken in den Hals (2) zerbricht.
